# EUROPÄISCHE PATENTSCHRIFT

(11) **EP 0 759 712 B1**
(45) Veröffentlichungstag und Bekanntmachung des Hinweises auf die Patenterteilung: **15.03.2000**
(21) Anmeldenummer: 95915738.9
(22) Anmeldetag: 04.05.1995
(51) Int. Cl.: A46B 3/06

(54) **VERFAHREN ZUR HERSTELLUNG VON PINSELN UND BÜRSTEN**
PAINTBRUSH AND BRUSH MANUFACTURING PROCESS
PROCEDE DE FABRICATION DE PINCEAUX ET DE BROSSES

(30) Priorität: 20.05.1994 CH 157294
(43) Veröffentlichungstag der Anmeldung: 05.03.1997
(73) Patentinhaber: INGENIEURBÜRO A. MAURER & PARTNER, 8046 Zürich (CH)
(72) Erfinder: MAURER, Andreas, CH-8046 Zürich (CH)
(74) Vertreter: Troesch Scheidegger Werner AG
(86) Internationale Anmeldenummer: CH9500102
(87) Internationale Veröffentlichungsnummer: WO9531917

(56) Entgegenhaltungen:
- EP-A- 0 329 939
- EP-A- 0 519 677
- WO-A-90/00359
- US-A- 2 397 471
- US-A- 2 488 873
- US-A- 2 653 056
- US-A- 2 664 316

## Beschreibung

Die vorliegende Erfindung betrifft ein Verfahren zum Erzeugen einer spezifischen Form an einer Bürste bzw. an einem Pinsel gemäss dem Oberbegriff nach Anspruch 1, eine Anwendung des Verfahrens zur Herstellung eines Pinsels bzw. einer Bürste sowie einen Pinsel oder eine Bürste, umfassend ein Halteteil sowie im oder am Halteteil festgehaltene Pinsel- bzw. Bürstenhaare, Borsten, Monofile oder Drähte.

Die Herstellung von Bürsten, Pinseln, Zahnbürsten und dergleichen erfolgt auf mannigfaltigste Art und Weise. So werden zum Beispiel zum Herstellen von Malerpinseln oder Reinigungsbürsten die Borsten- oder Haarbündel mittels Phenol- oder Epoxidharzmassen in einem Aufnahmekasten bzw. in einer Halterung gehalten.

Bei kleineren Bürsten, wie beispielsweise Zahnbürsten oder Feinstreinigungsbürsten, werden in der Regel Monofilamente entweder mittels Hot-melt-Massen oder mittels sogenannter Anker in einer Aufnahme gehalten. Bekannt ist auch, einzelne Monofile oder Bündel davon in lochartigen Aufnahmen einzuführen und an der der Bürste entgegengesetzten Lochöffnung zu verschweissen.

Die bekannten Verfahren sind entweder physiologisch zum Teil bedenklich oder aber aufwendig oder lassen die Herstellung von Kleinstbürsten nicht zu. So hat es sich insbesondere bei der Herstellung von Kleinstzahnbürsten für elektrische Reinigungsgeräte oder von Feinstreinigungsbürsten, z.B. für die Feinmechanik, gezeigt, dass bei sehr kleinen Wandstärken der Bürstenkörper die bekannten Befestigungsmethoden für das Halten der Bürstenhaare, Borsten oder Monofile etc. nicht geeignet sind. Auch ist es mit den bekannten Verfahren kaum möglich, die Bürste zu formen bzw. die Bürstenoberfläche zu gestalten.

In den drei U.S. Patentschriften 2 653 056, 2 664 316 und 2 397 471 wird die Herstellung von Bürsten und insbesondere von Zahnbürsten beschrieben, wobei mittels Metalleinlagen und induktivem Erhitzen die Borstenbündel im Handgriff befestigt werden.

In der EP-0 519 677 wird das Herstellen von Bürsten unter Verwendung von Ultraschallschweissen beschrieben.

In der W090/00359 wird ein Verfahren beschrieben zur Herstellung von kleinen Bürsten mit praktisch beliebig ausgelegten Borstenstrukturen. Vorgeschlagen wird, dass an einer Halterung entweder eine durchgehende Oeffnung vorzusehen ist und in diese Oeffnung das Borstenbündel eingeschoben wird, um es von der entgegengesetzten Seite an der Halterung zu vergiessen, zu verkleben oder zu verschweissen oder, alternativ, in die Halterung eine Sackbohrung einzulassen, um die verbleibende Abdeckwandung der Sackbohrung nach Einstülpen des Borstenbündels als Verschweissungsmaterial zu gebrauchen.

In der EP-A-0 329 939 wird ein Verfahren und eine Vorrichtung zum Herstellen von Geräten zum Auftragen fluider Medien mittels Borsten beschrieben.

In der US-2 488 873 schlussendlich wird die Herstellung einer Zahnbürste beschrieben, wobei die Herstellung der Bürste mittels Klebstoff erfolgt, wobei die einzelnen Borstenbündel in reliefartig ausgebildete Aufnahmen eingeführt werden. Das Verwenden von Klebstoffen ist einerseits aufwendig und andererseits in vielen Fällen toxikologisch nicht unbedenklich.

Die im Stand der Technik beschriebenen Verfahren beziehen sich einerseits auf die Herstellung von Bürsten und Borsten, wobei keine Klebmassen bzw. Hot melt-Massen verwendet werden müssen, um die eine Bürste oder einen Pinsel bildenden Borsten bzw. Monofile in einer Halterung festzuhalten, oder aber es werden Verfahren und Vorrichtungen beschrieben, um Borstenstrukturen oder Borstenbündel herzustellen, wobei dies entweder mittels angelegter Wärme oder mittels Klebmassen erfolgt.

Keine der aus dem Stand der Technik bekannten Druckschriften ist geeignet, einen Beitrag zu leisten für die Herstellung von Feinst- bzw. Kleinstbürsten, bei deren Herstellung die Formgebung der Borsten- bzw. Pinselbündel wesentlich ist bzw. wo spezielle Borstenstrukturen zu erzeugen sind.

Es ist daher eine Aufgabe der vorliegenden Erfindung, ein Verfahren vorzuschlagen, welches die obgenannten Nachteile nicht aufweist und welches insbesondere dazu geeignet ist, die Herstellung von Feinst- bzw. Kleinstbürsten zu ermöglichen und die Formgebung bei der Herstellung von Pinseln und Bürsten zu erleichtern.

Erfindungsgemäss wird diese Aufgabe mittels eines Verfahrens gemäss dem Wortlaut nach Anspruch 1 oder 3 gelöst.

Vorgeschlagen wird, dass zum festen Anordnen von Borsten, Haaren oder Monofilen bzw. von Bündeln davon in oder an einem Halteteil bzw. in oder an einer Aufnahme die in oder an die Aufnahme bzw. das Halteteil zugeführten Borsten, Haare, Monofile oder Drähte durch Verschweissen mit der Aufnahme bzw. dem Halteteil verbunden werden. Dabei erfolgt die Verschweissung mittels an die Aufnahme bzw. das Halteteil angelegter bzw. gerichteter Wellen- oder Feldlinien.

Diese an die Aufnahme angelegten bzw. gerichteten Wellen- bzw. die Feldlinien regen ein an oder in die Aufnahme bzw. das Halteteil zu- bzw. eingeführtes Einlageelement an und erhitzen dieses, um so die Schweissverbindung zu erzeugen.

Gemäss einer Ausführungsvariante des erfindungsgemässen Verfahrens wird vorgeschlagen, dass zunächst mindestens ein Einlageelement an oder in die Aufnahme zu- bzw. eingeführt wird, anschliessend die Haare, Borsten, Monofile oder Drähte zugeführt werden, worauf anschliessend ein Hochfrequenzfeld, ein elektrisches, elektromagnetisches und/oder ein magnetisches Feld erzeugt wird, um das Einlageelement anzuregen bzw. zu erhitzen, damit die an das Element anstossenden Haare, Borsten, Monofile oder Drähte und/oder die Aufnahme mindestens angeschmolzen werden, um die Schmelzverbindung zu erzeugen.

Gemäss einer weiteren Variante des erfindungsgemässen Verfahrens wird vorgeschlagen, dass zunächst das Einlageelement in oder an das Halteelement bzw. die Aufnahme ein- bzw. zugeführt wird, um mit diesem mittels Feld- bzw. Wellenlinien angeregt verschweisst oder mechanisch oder mittels Kleben verbunden zu werden. Anschliessend werden die Haare, Borsten, Monofile oder Drähte im Bereich des Einlageelementes in oder an das Halteteil bzw. die Aufnahme ein- oder zugeführt, worauf mittels Feld- bzw. Wellenlinien das Einlageelement angeregt wird, um eine gegebenenfalls weitere Verschweissung bei gegebenenfalls gegenüber der ersten Verschweissung veränderten Temperaturbedingungen auszulösen.

Dieses zweistufige Verfahren wird dann vorzugsweise verwendet, wenn die Haare, Borsten, Monofile oder Drähte gegenüber dem Aufnahmeteil bzw. dem Halteteil ein stark unterschiedliches Schmelzverhalten aufweisen. Im Falle stark unterschiedlicher Schmelztemperaturen bestünde die Gefahr beim einstufigen Verfahren, dass entweder die Haare, Borsten, Monofile oder Drähte oder aber das Halteteil bzw. die Aufnahme durch zu starkes Erhitzen beschädigt würden.

Ein weiterer Vorteil dieses zweistufigen Verfahrens liegt darin, dass zunächst das Halteteil bzw. die Aufnahme mit einem Einlageelement versehen werden kann und anschliessend einem Vorrat an Haaren, Borsten, Monofilen oder Drähten zugeführt werden kann. Bei diesem Vorrat erfolgt dann die Anregung des Einlageelementes, worauf vom Vorrat nur diejenigen Haare, Borsten, Monofile oder Drähte mit dem Einlageelement verschweisst werden, welche unmittelbar an dieses anstossen. Damit kann die Herstellung einer Bürste bzw. eines Pinsels stark vereinfacht werden.

Aehnlich wird ein weiteres erfindungsgemässes zweistufiges Verfahren vorgeschlagen, wobei zunächst die Haare, Borsten, Monofile oder Drähte an ein Einlageelement zugeführt werden, welches mittels Feld- bzw. Wellenlinien angeregt und erhitzt wird, um die zugeführten Borsten, Haare, Monofile oder Drähte mindestens zu erweichen oder anzuschmelzen zur Herstellung einer Schweissverbindung zum Einlageelement. Anschliessend wird dieses Einlageelement mit den daran verschweissten Haaren, Borsten, Monofilen oder Drähten an oder in ein Halteteil bzw. eine Aufnahme zugeführt und mit diesem mechanisch, mittels Kleben oder erneut mittels Schweissen, verbunden.

Bevorzugte Ausführungsvarianten des erfindungsgemässen Verfahrens sind in den abhängigen Ansprüchen 2 bis 12 charakterisiert.

Die erfindungsgemäss definierten Verfahren eignen sich insbesondere für das Erzeugen einer spezifischen Formgebung einer Bürste bzw. eines Pinsels, indem das Einlageelement speziell an die zu erzeugende Form der Pinsel- bzw. Bürstenform angepasst ist. Das Einlageelement kann je nach Anforderungen bombiert, gewellt, zickzackförmig, kegelförmig usw. ausgebildet sein, wodurch entsprechend die aus der Aufnahme herausragenden Enden der Haare, Borsten oder Monofile eine dem Einlageelement entsprechende Kontur bilden.

Das Einlageelement kann aber auch lochartige oder spaltenartige Leerstellen aufweisen, wodurch an diesen Leerstellen entsprechend der Pinsel bzw. die Bürste keine Haare, Borsten, Monofile oder Drähte aufweist.

Durch Verwendung der erwähnten Einlageelemente, umfassend lochartige oder spaltenartige Leerstellen, ist es aber auch möglich, Bürsten bzw. Pinsel herzustellen, welche Bereiche aufweisen, wo die Haare, Borsten, Monofile oder Drähte eine geringere Dichte aufweisen. Dies kann auch dadurch erreicht werden, indem mehrere Einlageelemente verwendet werden, welche voneinander beabstandet sind. Auch in den Abständen zwischen den Einlageelementen können so Zonen geschaffen werden, umfassend keine Haare, Borsten, Monofile oder Drähte, oder Zonen mit geringerer Dichte. Der Vorteil im Schaffen derartiger Bereiche bzw. Zonen mit geringerer Dichte liegt darin, dass die Flexibilität eines Pinsels bzw. einer Bürste dadurch stark erhöht werden kann.

Grundsätzlich eignen sich die erfindungsgemäss vorgeschlagenen Verfahren generell für die Herstellung x-welcher Pinsel oder Bürsten, wie beispielsweise Malerpinsel, Reinigungsbürsten, Zahnbürsten, Feinstreinigungsbürsten in der Mechanik usw.

Speziell geeignet sind die erfindungsgemässen Verfahren für die Herstellung von Zahnbürsten, sowohl von Handzahnbürsten als auch geeignet für die Verwendung mit einem elektrischen Zahnreinigungsgerät.

Die erfindungsgemäss hergestellten Pinsel oder Bürsten umfassen somit ein Halte- bzw. Aufnahmeteil bzw. eine Aufnahme sowie im oder am Halte- bzw. Aufnahmeteil festgehaltene Pinsel- bzw. Bürstenhaare, Borsten, Monofile oder Drähte, wobei mindestens ein im oder am Aufnahmeteil bzw. Halteteil angeordnetes Einlageelement angeordnet ist, welches benachbart zu den im Halte- bzw. Aufnahmeteil gehaltenen Haaren, Borsten, Monofilen oder Drähten angeordnet ist, und wobei die Haare, Borsten, Monofile oder Drähte mittels Schweissverbindung im oder am Halte- bzw. Aufnahmeteil gehalten werden.

Weitere Ausführungsvarianten von erfindungsgemäss definierten Pinseln bzw. Bürsten sind in den abhängigen Ansprüchen 19 bis 23 charakterisiert.

Dabei ist es unwesentlich, ob es sich bei den Haaren, Borsten, Monofilen oder Drähten um tierische oder pflanzliche Haare oder Borsten handelt oder aber um Monofile aus polymeren Werkstoffen, wie beispielsweise hergestellt aus einem synthetischen Polymeren.

Die Erfindung wird nun anschliessend beispielsweise und unter Bezug auf die beigefügten Figuren näher erläutert.

Dabei zeigen:
- Fig. 1a bis 1c: schematisch dargestellt, die Grundidee der vorliegenden Erfindung für die Herstellung eines erfindungsgemässen Pinsels bzw. einer Bürste;
- Fig. 2a und 2b: zwei Beispiele von einem erfindungsgemäss hergestellten Pinsel bzw. einer Zahnbürste;
- Fig. 3: eine mögliche Anwendung des erfindungsgemässen Verfahrens für die Ausbildung einer spezifischen Kontur einer erfindungsgemässen Bürste bzw. eines Pinsels;
- Fig. 4: ein weiteres Beispiel einer möglichen Ausgestaltung einer Kontur eines erfindungsgemässen Pinsels bzw. einer Bürste;
- Fig. 5 und 6: wiederum weitere Beispiele für die Ausgestaltung einer Kontur eines erfindungsgemässen Pinsels bzw. einer Bürste, umfassend sogenannte Leerstellen;
- Fig. 7a und 7b: eine mögliche Ausgestaltung eines erfindungsgemässen Pinsels bzw. einer Bürste sowie, schematisch dargestellt, den erfindungsgemässen Herstellprozess;
- Fig. 8: eine weitere Verfahrensmöglichkeit für das Herstellen eines erfindungsgemässen Pinsels bzw. einer Bürste;
- Fig. 9 und 10: weitere Beispiele von erfindungsgemäss hergestellten Pinseln bzw. Bürsten;
- Fig. 11 und 12: Beispiele von konkreten Formgebungen einer Zahnbürste, beispielsweise zu Werbezwecken;
- Fig. 13a bis 13d: mögliche Heizelementformen zur spezifischen Formgebung einer Bürste und
- Fig. 14a bis 14e: schematisch dargestellt, das Herstellen einer Zahnbürste mit einer konkreten Formgebung des Bürstenkopfes.

In Fig. 1a bis 1c ist schematisch das erfindungsgemässe Verfahren dargestellt, wie Bürsten- bzw. Pinselhaare, Borsten, Monofile und dergleichen bzw. Bündel davon in einer Aufnahme fest angeordnet werden.

Ein Bürsten- bzw. Pinselkörper 1 umfasst eine Aufnahme 5, welche seitlich begrenzt ist durch Wandungen 3 und welche einen Boden 7 aufweist. Für das Einführen in diese Aufnahme 5 vorgesehen ist ein Einlageelement 9, welches vorzugsweise scheiben- bzw. folien-, gitter-, draht-, ring- oder plattenförmig oder als Formkörper ausgebildet ist. Ebenfalls für das Einführen und fest Anordnen vorgesehen sind Haare, Borsten, Monofile oder Drähte 11.

In Fig. 1b sind nun sowohl das Einlageelement 9 wie auch die Haare bzw. Borsten oder Monofile 11 in der Aufnahme 5 eingeführt angeordnet. Der Pinsel- bzw. Bürstenkörper 1 wird nun in eine Spule 21 eingeführt, welche Spule im Bereich des Einlageelementes 9 anzuordnen ist. Dabei ist darauf zu achten, dass die Spule 21 möglichst nahe an der äusseren Kontur des Pinsel- bzw. Bürstenkörpers 1 angeordnet wird. Durch das Anlegen eines Stromes, wie beispielsweise eines Wechselstromes, durch die Drahtspule 21 wird ein Magnetfeld erzeugt, das seine Richtung im Takt der Frequenz des Wechselstromes ändert.

Handelt es sich nun beim Einlageelement 9 um ein elektrisch leitendes Material, wie beispielsweise um ein elektrisch leitendes Metall, wie Eisen oder Kupfer, so wird im vom Magnetfeld durchsetzten Einlageelement eine Wechselspannung induziert bzw. werden im Einlageelement Wirbelströme erzeugt, wodurch das Einlageelement 9 erhitzt wird. Durch das starke Erwärmen des Einlageelementes 9 werden einerseits die in der Aufnahme 5 eingeführten Enden der Haare, Borsten, Monofile oder Drähte mindestens erweicht oder angeschmolzen, wie auch gegebenenfalls der Boden 7 des Aufnahmeteils. Somit entsteht eine Schweissverbindung, und die Haare, Borsten, Monofile oder Drähte werden damit fest in der Aufnahme 5 gehalten.

In Fig. 1c ist die schlussendlich erfindungsgemäss erhaltene Bürste bzw. der Pinsel dargestellt, wobei die erfindungsgemässe Idee schematisch dadurch dargestellt ist, dass oberhalb des Einlageelementes 9 eine Schweissschicht 10 dargestellt ist. Selbstverständlich kann auch zwischen Einlageelement und Bürstenkörper 1 eine Schweissverbindung erzeugt werden.

Bei dem unter Bezug auf Fig. la bis lc beschriebenen Verfahren mittels induktiver Erwärmung handelt es sich selbstverständlich nur um ein Beispiel, das durch weitere geeignete Verfahren ergänzt werden kann.

So ist es beispielsweise möglich, ein nicht oder nur schwach leitendes Einlageteil 9 einzuführen und dieses mittels sogenannter dielektrischer bzw. kapazitiver Erwärmung zu erhitzen. Das Einlageelement 9 bildet dann zusammen mit zwei Plattenelektroden das verlustbehaftete Dielektrikum eines Kondensators, der mit Hochfrequenz gespeist wird. Durch die dielektrischen Verluste wird das Einlageelement 9 gleichmässig erwärmt.

Eine wiederum weitere Möglichkeit besteht darin, ein Material als Einlageelement 9 zu verwenden, welches weitgehendst polare Verbindungen aufweist. In diesem Falle kann die Erwärmung mittels Mikrowellen erfolgen. Aber auch die Verwendung von Ultraschall- oder von anderen geeigneten Hochfrequenzwellen bzw. elektrischen, elektromagnetischen oder magnetischen Feldern ist denkbar, mittels welchen geeignete Materialien angeregt werden können, um diese so zu erhitzen. Obwohl unter Bezug auf Fig. la bis 1c induktive Erwärmung beschrieben ist, ist die vorliegende Erfindung in keiner Weise auf diese Erwärmungsmethode beschränkt.

Sollten sowohl das Aufnahmeteil wie die Bürstenhaare, Borsten, Monofile oder Drähte nicht aus einem erweichbaren oder anschmelzbaren Material bestehen oder eine zu hohe Schmelztemperatur aufweisen, so ist es auch möglich, in die Aufnahme einen sogenannten Zwischenträger einzuführen, welcher beispielsweise direkt über das Einlageelement zu liegen kommt. Dieser Zwischenträger besteht dann aus einem Material, welches mittels Erhitzen des Einlageelementes leicht geschmolzen werden kann, um so die Schweissverbindung zwischen den in die Aufnahme eingeführten Haaren, Borsten, Monofilen oder Drähten mit der Aufnahme zu bewerkstelligen.

Eine weitere Möglichkeit besteht darin, das erfindungsgemässe Verfahren zweistufig auszuführen, indem zunächst das Einlageelement 9 mit den Haaren, Borsten, Monofilen oder Drähten 11 ausserhalb der Aufnahme 5 verschweisst wird. Anschliessend wird das Einlageelement 9 zusammen mit den daran verschweissten Haaren, Borsten, Monofilen oder Drähten in die Aufnahme 5 eingeführt, um dann erneut mittels Schweissen in dieser festgelegt zu werden oder aber mittels konventionellen Kleben oder durch die Verwendung von mechanischen Haltemitteln. So ist es beispielsweise möglich, das Einlageelement 9 mit seitlichen Klemmelementen zu versehen, welche beim Einführen des Einlageelementes 9 dieses in der Aufnahme festklemmend festhalten.

Wiederum eine weitere Möglichkeit besteht erneut darin, das Verfahren zweistufig durchzuführen, jedoch indem zunächst das Einlageelement 9 mit der Aufnahme 5 verbunden wird. Diese Verbindung kann wiederum entweder mittels Schweissen, Kleben oder mechanisch hergestellt werden. In einem zweiten Schritt werden dann die Haare, Borsten, Monofile oder Drähte eingeführt, um dann mittels der unter Bezug auf die Fig. la bis lc beschriebenen Methode in der Aufnahme verschweisst zu werden. Mittels dieses letztgenannten zweistufigen Verfahrens ist es dann auch möglich, die Aufnahme zusammen mit dem Einlageelement an einen Vorrat von Haaren, Borsten, Monofilen oder Drähten zuzuführen, anzulegen und die notwendige Anzahl mittels des erfindungsgemässen Schweissverfahrens daran zu befestigen. Anschliessend kann die Aufnahme mit dem Einlageelement wieder vom Vorrat weggeführt werden, und die notwendigen Haare, Borsten, Monofile oder Drähte werden entsprechend vom Vorrat abgezogen.

In bezug auf die zu verwendende Methode zum Erwärmen des Einlageelementes ist weiter zu bemerken, dass es sich grundsätzlich um aus dem Stand der Technik bekannte Methoden handelt. Es ist schlussendlich eine Frage der Optimierung, welche Methode und welche Verfahrensbedingungen zu wählen sind. Im Falle der induktiven Erwärmung ist anzufügen, dass die Erwärmung des Einlageelementes abhängig ist einerseits vom Abstand der Spule zum Einlageelement, von der Wicklungszahl, vom gewählten Drahtmaterial, von der angelegten Feldstärke bzw. Stromdichte sowie von der Zeitdauer, während welcher das Einlageelement erhitzt wird. Die Erwärmung des Einlageelementes kann aber auch gesteuert werden durch die gewählte Form des Einlageelementes, als beispielsweise Masse, Grösse und gewähltes Material eine gewichtige Rolle spielen. So ist beispielsweise ein ringförmiges Einlageelement gut erhitzbar, währenddem ein an einer Stelle unterbrochener Ring praktisch kaum zu erwärmen ist.

Diese erwähnten Faktoren ermöglichen es aber auch, die Erwärmung des Einlageelementes zu steuern bzw. einen Temperaturbereich festzulegen, auf welchen das Einlageelement zu erhitzen ist. Im übrigen sei auf den Stand der Technik verwiesen, aus welchem die oben erwähnten Methoden und Verfahren bestens bekannt sind.

In Fig. 2a ist ein erfindungsgemäss hergestellter Pinsel 1' dargestellt, umfassend ein Halteteil 2' sowie eine dünnwandige Aufnahme 3', in welche eingelassen die Pinselhaare 11' sind. Ueber dem Einlageelement 9 erkennbar ist wiederum die Schmelzschicht 10, mittels welcher die Pinselhaare 11' gehalten sind.

Fig. 2b zeigt eine erfindungsgemäss hergestellte Zahnbürste 1", welche ein speziell ausgestaltetes Halteteil 2" aufweist, geeignet beispielsweise für das Verwenden dieser Zahnbürste an einem elektrischen Zahnreinigungsgerät. Wiederum sind die einzelnen Bürsten bzw. Monofile 11" über eine Schweissverbindung 10 am Einlageelement 9 gehalten. Bei diesen Monofilen kann es sich beispielsweise um Polyamide handeln oder um andere polymere Materialien, welche üblicherweise für die Herstellung von Zahnbürsten verwendet werden.

Das erfindungsgemässe Verfahren ist, wie oben beschrieben, dazu geeignet, Bürsten bzw. Pinseln eine spezifische Kontur zu verleihen.

Wie aus Fig. 2b deutlich erkennbar, sind in der Zahnbürste 1" mehrere Aufnahmen 5" ausgebildet, in welche je ein Einlageelement 9 eingelassen angeordnet ist. Somit ergeben sich zwischen den verschiedenen Aufnahmen 5" sogenannte Zwischenräume 4, welche kein Einlageelement aufweisen. Auf diese Art und Weise ist es grundsätzlich möglich, Bürsten herzustellen, welche mehrere Borstenbündel aufweisen mit dazwischenliegenden Leerstellen. Somit ist es möglich, eine Zahnbürste herzustellen mit Leerstellen 4, womit die Flexibilität der einzelnen Borstenbündel 11" wesentlich erhöht wird, was speziell bei Zahnbürsten erwünscht ist.

In Fig. 3 ist im Schnitt dargestellt, wie eine Bürste bzw. ein Pinsel konvex bzw. bombiert ausgebildet werden kann. Das in Fig. 3 verwendete Einlageelement 9 ist ebenfalls konvex bzw. bombiert ausgebildet, so dass bei Verwendung gleich langer Haare, Bürsten oder Monofilen sich entsprechend eine konvex bzw. bombiert ausgebildete äussere Kontur 12 einstellt. Die Herstellung eines derartigen Pinsels bzw. einer derartigen Bürste erfolgt analog dem Verfahren, wie beispielsweise unter Bezug auf Fig. 1a bis 1c beschrieben.

Analog wird in Fig. 4 ein anders ausgebildetes Einlageelement 9 verwendet, welches beispielsweise zackenartig ausgebildet ist, wobei die Bürste 1 in Fig. 4 drei Aufnahmen 5 aufweist. Wiederum ist auch die äussere Kontur 12 der einzelnen Bürsten- bzw. Pinselelemente zackenartig ausgebildet.

Der grosse Vorteil durch diese Konturgebung mittels eines Einlageelementes liegt darin, dass nach Herstellung der Bürste bzw. des Pinsels die einzelnen Haare, Borsten oder Monofile nicht mehr geschnitten werden müssen, um die gewünschte äussere Kontur 12 herzustellen. Speziell bei Monofilen hat es sich gezeigt, dass beim Schneiden die aus der Aufnahme herausragenden Enden gezackt bzw. ausgefranst sind, was, speziell beispielsweise bei Zahnbürsten, unerwünscht ist, da durch beschädigte Zahnbürstenborsten das Zahnfleisch verletzt werden kann. In diesem Falle ist es nach dem Schneiden notwendig, mittels eines speziellen Schleif- oder Schmelzverfahrens die aus der Aufnahme herausragenden Enden der Haare, Borsten, Monofile oder Drähte abzurunden, welches Verfahren relativ aufwendig und teuer ist. Gemäss dem erfindungsgemässen Verfahren entfällt die Notwendigkeit dieses Zusatzschrittes.

Mit den heute verwendeten Herstellverfahren zum Herstellen von Pinseln und Bürsten ist es beim Herstellen von Pinseln und Bürsten mit spezieller Formgebung in der Regel notwendig, die Haare, Borsten, Monofile oder Drähte vor dem Herstellen des Pinsels oder der Bürste zu schneiden und zu schleifen, was umständlich ist. Bürstenformen, wie beispielsweise in Fig. 4 dargestellt, sind mit den herkömmlichen Verfahren kaum herstellbar.

In den Fig. 5 und 6, wiederum, wird ein Einlageelement 9 verwendet, welches mittig ein Loch bzw. eine Leerstelle 13 aufweist. Weiter umfasst das Einlageelement 9 in Fig. 5 eine Einbuchtung bzw. eine Rille 15. Entsprechend findet sich die Leerstelle 13 auch mittig in der Kontur 12 der erfindungsgemäss hergestellten Bürste bzw. des Pinsels, da mittig im Loch 13 keine Verschweissung der eingeführten Haare, Borsten oder Monofile erfolgen kann. Nach erfolgter Herstellung des erfindungsgemässen Pinsels bzw. der Bürste fallen die in der Leerstelle 13 eingeführten Haare, Borsten oder Monofile automatisch wieder heraus. Im übrigen weist die äussere Kontur 12 im Bereich der Einbuchtung bzw. Rille 15 eine entsprechende Rille bzw. Einbuchtung auf.

Auf analoge Art und Weise können bei Bürsten und Pinseln auch Bereiche erzeugt werden mit geringerer Haar-, Borsten- oder Monofildichte. Damit kann wiederum, wie bereits unter Bezug auf Fig. 2b angeführt, die Flexibilität einer Bürste bzw. eines Pinsels erhöht werden.

Die Fig. 5 und 6 zeigen aber auch erneut den Vorteil des erfindungsgemässen Verfahrens auf, wie unter Bezug auf Fig. 4 erwähnt, indem Konturen bzw. Pinselformen erzeugt werden können ohne die Notwendigkeit des Schneidens und Schleifens von Haaren, Borsten, Monofilen, Drähten usw. vor oder nach dem Herstellen des Pinsels oder der Bürste.

In Fig. 7a wird eine Bürste bzw. ein Pinsel dargestellt, welcher einzelne Bündel 17 umfasst. Würde nun, wie in Fig. lb dargestellt, eine Spule 21 um den Pinsel- bzw. Bürstenkörper 1 bzw. die äussere Wandung 3 angelegt, so würden die peripheren Pinsel- bzw. Haar- oder Monofilbündel 17 an den eingeführten Enden stärker angeschmolzen, da auch entsprechend die Einlageelemente stärker erhitzt würden. In der Mitte bestünde sogar die Gefahr, dass keine eigentliche Verschmelzung stattfindet, wodurch die Haare, Borsten oder Monofile nach erfolgter Herstellung wieder herausfallen würden.

Aus diesem Grunde ist es vorteilhaft, wie in Fig. 7b dargestellt, die Spule 21 quasi um 90° verdreht, verglichen mit der Darstellung in Fig. 1b, anzuordnen und die Bürste 1 in horizontaler Richtung in die Spule 21 einzuführen. Damit ist wiederum gewährleistet, dass sämtliche Einlageelemente 9 gleich beabstandet in bezug auf die Spule 21 angeordnet sind. Somit werden diese Einlageelemente 9 auch gleichmässig erhitzt.

In Fig. 8, wiederum, ist eine weitere Möglichkeit dargestellt, wie ein Einlageelement für das Verschweissen der von den Haaren, Borsten oder Monofilen eingeführten Enden in der Aufnahme des Pinsels bzw. der Bürste erfolgen kann. In Fig. 8 sind in den seitlichen Aufnahmewandungen 3 lochartige Kontaktstellen 24 vorgesehen, in welche Elektroden bzw. Anschlüsse 25 angeschlossen werden können. Wird nun an die Elektroden bzw. Anschlüsse 25 ein elektrischer Strom 26 angelegt, so wirkt das Einlageelement 9 quasi als Widerstandselement und wird somit erhitzt. Wiederum erfolgt die Verschweissung der Haare, Borsten oder Monofile 11 in bekannter Art und Weise und wie unter Bezug auf die Fig. 1a bis 1c beschrieben.

Die Fig. 9 und 10 zeigen zwei weitere Beispiele eines erfindungsgemäss hergestellten Pinsels bzw. einer Bürste, wo am Halteteil 1 keine eigentliche Aufnahme 5 vorgesehen ist, sondern wo das Einlageelement 9 direkt auf eine flächige Unterlage am Halteteil bzw. Pinsel- oder Haarkörper angeordnet worden ist. Somit sind seitlich zum Einlageelement 9 auch keine Wandungen 3 vorgesehen, wie in den Bürsten und Pinseln, dargestellt in den vorangehenden Fig. 1 bis 8. Dabei ist in Fig. 9 das Einlageelement plattenförmig einstufig ausgebildet, währenddem das Einlageelement 9 in Fig. 10 zweilagig ausgebildet ist, wobei der untere Teil vorgesehen ist, um in das Halteteil bzw. den Körper 1 eingelassen zu werden, währenddem der obere Teil für die Aufnahme der Haare, Borsten, Monofile oder Drähte vorgesehen ist.

Wiederum ist es möglich, das Einlageelement 9 durch Kleben, mechanisch oder mittels Schweissen mit dem Halteteil bzw. dem Körper 1 zu verbinden, währenddem die Pinsel- oder Bürstenhaare, Borsten, Monofile oder Drähte durch Schweissen mit dem Einlageelement 9 verbunden werden. Wiederum ist schematisch eine Schweissschicht 10 dargestellt, welche aber auch mittels des oben erwähnten Zwischenträgers erzeugt werden kann, falls ein Anschmelzen der Haare, Borsten, Monofile oder Drähte nicht möglich ist. Als Beispiel hierzu seien Metalldrähte genannt, welche in der Regel mittels der erfindungsgemäss erwähnten Verfahren kaum angeschmolzen bzw. erweicht werden können. In diesem Falle ist es sicher vorteilhaft, einen Zwischenträger zu verwenden, beispielsweise bestehend aus einem Hot-melt-Material, das leicht anschmelzbar bzw. erweichbar ist.

In den Fig. 11 und 12 ist schematisch in Draufsicht je ein Zahnbürstenkopf einer Zahnbürste 1", 2" dargestellt, umfassend Borstenbündel 11", welche eine spezifische konkrete Formgebung 12" aufweisen. Im Falle von Fig. 11 handelt es sich dabei um einen Firmennamen, womit die dargestellte Zahnbürste beispielsweise zu Werbezwecken verwendet werden kann. Im Falle von Fig. 12 stellt das Borstenbündel 11" die Form von Comicfiguren dar, womit die in Fig. 12 dargestellte Zahnbürste 1" beispielsweise für Kinder geeignet ist.

In Fig. 13a bis 13d sind diverse Heizelemente 9 dargestellt, wie sie zum Erzeugen von speziellen Formgebungen verwendet werden können.

Anhand der Fig. 14a bis 14e, schliesslich, soll die Herstellung einer Zahnbürste bzw. eines Zahnbürstenkopfes, schematisch dargestellt, beschrieben werden, um beispielsweise dem Bürstenkopf eine Formgebung analog dem Bürstenkopf, dargestellt in Fig. 11, zu geben.

Ausgegangen wird von einem Zahnbürsten-Grundkörper 2", aufweisend an seinem einen Ende eine Kopfaufnahme 5", wie dargestellt in Fig. 14a. In die Aufnahme 5" wird das in Fig. 14b dargestellte Heizelement 9 eingelassen, wobei der Boden der Aufnahme 5" der gewellten Form des Heizelementes 9 angepasst ist. Auf dem Heizelement 9 wird ein Aufnahmekörper 3" angeordnet, wie dargestellt in Fig. 14c. Dieser Aufnahmekörper 3" weist Aussparungen bzw. Durchführungen auf für das Einlassen der Zahnbürstenborsten 11", wie in Fig. 14d dargestellt. Ursprünglich weisen die Zahnbürstenborsten 11" gemäss Fig. 14d die gleiche Länge auf, worauf durch das Einführen der Borsten 11" durch den Aufnahmekörper 3" in die Aufnahme 5" die Formgebung 12" erfolgt, wie ebenfalls in Fig. 14d bereits dargestellt. Durch das erfindungsgemässe Erwärmen des Heizelementes 9 wird schlussendlich der Zahnbürstenkopf bzw. die Zahnbürste 1" erhalten, wie in Fig. 14e dargestellt.

Bei den in den Fig. 1 bis 14 dargestellten Herstellverfahren bzw. Ausgestaltungen von erfindungsgemässen Bürsten bzw. Pinseln handelt es sich selbstverständlich nur um Beispiele, welche auf x-beliebige Art und Weise ergänzt bzw. abgeändert oder modifiziert werden können. So ist es selbstverständlich unerheblich, ob es sich bei den Haaren, Borsten, Monofilen und dergleichen um tierische, pflanzliche oder um synthetische Polymere bzw. Materialien handelt. Als Beispiele zu nennen sind Sisal, Ramie, Schweinsborsten, Haare irgendwelcher Art, Monofile, hergestellt aus Metall, Glas, Polyamid, Polyethylen, Polyester, Polypropylen, PVC, Polystyrol etc., oder Drähte, Fäden, Saiten, hergestellt aus irgendwelchen synthetischen oder natürlichen Materialien.

Auch die induktive Erwärmung des Einlageelementes stellt nur ein mögliches Beispiel dar, und andere Beispiele, wie dielektrische Erwärmung, Erwärmung mittels Mikrowellen, Ultraschall etc. sind mögliche Varianten für die Durchführung des erfindungsgemässen Verfahrens.

Bei den in den Fig. 3 bis 6 sowie 11, 12 und 14 dargestellten Formgebungen handelt es sich ebenfalls nur um Beispiele, und durch entsprechende Ausgestaltung des Einlageelementes lassen sich x-beliebige Formen und Konturen herstellen.

Wesentlich ist, dass die Befestigung der Haare, Borsten, Monofile und dergleichen in oder an der Aufnahme bzw. einem Halteteil eines Pinsels bzw. einer Bürste durch Verschweissen erfolgt, wobei die Verschweissung durch das Anlegen von Wellen- oder Feldlinien an oder auf die Aufnahme bzw. das Halteteil erfolgt.

## Patentansprüche

1. Verfahren zum Erzeugen einer spezifischen Form an einer Bürste bzw. einem Pinsel, aufweisend ein Halteteil (1, 1', 1", 5) an oder in welchem Borsten, Haare, Monofile, Drähte (11, 11', 11") und dergleichen fest angeordnet sind, wobei die in oder an das Halteteil oder in eine Aufnahme (3) des Halteteils zugeführten Borsten, Haare, Monofile oder Drähte durch Verschweissen mit dem Halteteil bzw. der Aufnahme verbunden werden, wobei die Verschweissung mittels an das Halteteil und/oder die Borsten, Haare, Monofile oder Drähte (11, 11', 11") angelegter bzw. gerichteter Wellen oder Feldlinien angeregt bzw. ausgelöst wird, indem ein in oder an das Halteteil (1, 1', 1", 5) zugeführtes oder eingeführtes Einlageelement (9) angeregt bzw. erhitzt wird, um die Schweissverbindung zu erzeugen, dadurch gekennzeichnet, dass die Haare, Borsten, Monofile oder Drähte mit einem Ende an das Einlageelement (9) anstossen und die Formgebung mittels des Einlageelementes (9) oder des Einlageelementes (3) und der Aufnahme (3) erfolgt, welches bzw. welche speziell an die zu erzeugende Form (12, 12') der Pinsel- bzw. Bürstenform angepasst ist bzw. sind.

2. Verfahren nach Anspruch 1, dadurch gekennzeichnet, dass zunächst mindestens das eine Einlageelement (9) in oder an das Halteteil eingeführt bzw. zugeführt wird, anschliessend die Haare, Borsten, Monofile oder Drähte (11, 11') zugeführt werden, worauf anschliessend ein Hochfrequenzfeld, ein elektrisches, elektromagnetisches und/oder ein magnetisches Feld erzeugt wird, um das Einlageelement zu erhitzen, damit die an das Element anstossenden Haare, Borsten, Monofile oder Drähte und/oder das Halteteil mindestens angeschmolzen (wird) werden, um die Schmelzverbindung zu erzeugen.

3. Verfahren zum Erzeugen einer spezifischen Form an einer Bürste bzw. einem Pinsel, aufweisend ein Halteteil (1, 1', 1", 5) an oder in welchem Borsten, Haare, Monofile, Drähte (11, 11', 11") und dergleichen fest angeordnet sind, wobei die in oder an das Halteteil oder in eine Aufnahme (3) des Halteteils zugeführten Borsten, Haare, Monofile oder Drähte durch Verschweissen mit dem Halteteil bzw. der Aufnahme verbunden werden, wobei die Haare, Borsten, Monofile oder Drähte (11, 11') zunächst an ein Einlegeelement (9) zugeführt werden, welches mittels Feld- bzw. Wellenlinien angeregt und erhitzt wird, um die zugeführten Haare, Borsten, Monofile oder Drähte mindestens zu erweichen bzw. anzuschmelzen, zur Herstellung einer Schweissverbindung zum Einlageelement, und dass anschliessend das Einlageelement mit den daran verschweissten Haaren, Borsten, Monofilen oder Drähten an oder in das Halteteil zugeführt wird und mit diesem mechanisch, mittels Kleben oder erneut mittels Schweissen, verbunden wird, dadurch gekennzeichnet, dass die Haare, Borsten, Monofile oder Drähte mit einem Ende an das Einlageelement (9) anstossen und die Formgebung mittels des Einlageelementes (9) oder des Einlageelementes (3) und der Aufnahme (3) erfolgt, welches bzw. welche speziell an die zu erzeugende Form (12, 12') der Pinsel- bzw. Bürstenform angepasst ist bzw. sind.

4. Verfahren nach einem der Ansprüche 1 oder 2, dadurch gekennzeichnet, dass zunächst das eine Einlageelement (9) in oder an das Halteteil (1, 1', 1", 5) ein- bzw. zugeführt wird, um mit diesem mittels Feld- bzw. Wellenlinien angeregt verschweisst oder mechanisch oder mittels Kleben verbunden zu werden, und dass anschliessend die Haare, Borsten, Monofile oder Drähte (11, 11') im Bereich des Einlageelementes (9) in oder an das Halteteil ein- oder zugeführt werden, worauf mittels Feld- bzw. Wellenlinien das Einlageelement angeregt wird, um eine weitere Verschweissung bei gegebenenfalls gegenüber der ersten Verschweissung veränderten Temperaturbedingungen auszulösen.

5. Verfahren nach einem der Ansprüche 1 bis 4, dadurch gekennzeichnet, dass als Einlageelement (9) ein gut leitfähiges Material, wie insbesondere ein metallisches Material, verwendet wird, welches mittels induktiver Erwärmung erhitzt wird, indem das Halteteil und/oder das Einlageelement in einer das Halteteil und/oder das Einlageelement umschliessenden oder angenäherten Primärspule (21) angeordnet wird zum Erzeugen sogenannter induzierter Wirbelströme bzw. eines rasch wechselnden elektromagnetischen Feldes.

6. Verfahren nach einem der Ansprüche 1 bis 4, dadurch gekennzeichnet, dass die Erwärmung des Einlageelementes (9) mittels dielektrischer bzw. kapazitiver Erwärmung erfolgt, indem als Einlageelement ein metallischer oder nicht metallischer, elektrisch schlecht leitender Werkstoff verwendet wird, wobei das Einlageelement zusammen mit zwei aussen an dem Halteteil und/oder dem Einlageelement angeordneten Plattenelektroden das verlustbehaftete Dielektrikum eines Kondensators bildet, der mit Hochfrequenz gespeist wird.

7. Verfahren nach einem der Ansprüche 1 bis 4, dadurch gekennzeichnet, dass für die Erwärmung des Einlageelementes Wellen im Hochfrequenzbereich, wie Mikrowellen oder Ultraschallwellen, verwendet werden, wobei im Falle von Mikrowellen das Einlageelement (9) vorzugsweise aus einem polaren Material gefertigt ist, welches, durch Mikrowellen angeregt, erwärmt wird.

8. Verfahren nach einem der Ansprüche 1 bis 4, dadurch gekennzeichnet, dass das Einlageelement (9) ein elektrisches Widerstandselement ist und dass zur Erhitzung dieses Elementes seitlich zum Einlageelement, beispielsweise am Halteteil, Anschlussstellen (24) vorgesehen sind, um das elektrische Widerstandselement, an einem elektrischen Stromfluss angeschlossen, zu erhitzen.

9. Verfahren nach einem der Ansprüche 1 bis 8, dadurch gekennzeichnet, dass ein scheiben-, platten-, gitter-, ring-, draht- oder folienartiges Einlageelement (9) verwendet wird.

10. Verfahren nach einem der Ansprüche 1 bis 9, dadurch gekennzeichnet, dass das Halteteil eine Aufnahme (5) mit Seitenwandungen (3) ist, in welche die Haare, Borsten, Monofile oder Drähte (11, 11', 11") eingeführt werden.

11. Verfahren nach einem der Ansprüche 1 bis 10, dadurch gekennzeichnet, dass am Halteteil ein Zwischenträger angeordnet wird, welcher durch das in oder an das Halteteil ein- bzw. zugeführtes Einlageelement, welches durch die Wellen- oder Feldlinien angeregt erhitzt wird, mindestens angeschmolzen wird, um die Schweissverbindung zwischen Haaren, Borsten, Monofilen oder Drähten und dem Halteteil zu bilden.

12. Verfahren nach einem der Ansprüche 1 bis 11, dadurch gekennzeichnet, dass das Einlageelement lochartige oder spaltartige Leerstellen (13) aufweist, an welchen Leerstellen entsprechend der Pinsel bzw. die Bürste keine oder eine geringere Dichte an Haare(n), Borsten oder Monofile(n) aufweist.

13. Anwendung des Verfahrens nach einem der Ansprüche 1 bis 12, zum Erzeugen einer als Schriftzug oder als Signet erscheinenden Pinsel- bzw. Bürstenform, insbesondere geeignet, um den Pinsel oder die Bürste mit einer Werbebotschaft zu versehen und/oder um damit einen Verwendungszweck oder ein bestimmtes Zielpublikum anzusprechen.

14. Anwendung des Verfahrens nach einem der Ansprüche 1 bis 12 zur Herstellung eines Pinsels (1') bzw. einer Bürste (1").

15. Anwendung nach Anspruch 14 zur Herstellung einer Zahnbürste.

16. Anwendung nach Anspruch 15 zur Herstellung einer Zahnbürste, umfassend einen Zahnbürstenkopf mit einer speziellen Formgebung, insbesondere darstellend einen Schriftzug oder eine gegenständliche Form, für das Ansprechen eines bestimmten Zielpublikums mittels der Zahnbürste.

17. Anwendung des Verfahrens nach einem der Ansprüche 1 bis 12 zur Herstellung eines Pinsels (1, 1', 1") bzw. einer Bürste, umfassend Bereiche mit höherer Dichte an Haaren, Borsten, Monofilen oder Drähten und Bereiche bzw. Zonen mit geringerer Dichte bzw. Bereiche und Zonen mit Leerstellen, um die Flexibilität des Pinsels bzw. der Bürste zu erhöhen.

18. Anwendung des Verfahrens nach Anspruch 17 zur Herstellung einer Zahnbürste.

19. Pinsel oder Bürste, hergestellt mit einem Verfahren nach einem der Ansprüche 1 bis 12, gekennzeichnet durch ein Halteteil (1, 1', 1", 5) sowie im oder am Halteteil oder in einer Aufnahme (3) eines Halteteils festgehaltene Borsten, Haare, Monofile oder Drähte (11, 11') und aufweisend eine spezifische Formgebung; mindestens ein im oder am Halteteil (1, 1', 1", 5) angeordnetes Einlageelement (9), an welches anstossend die Haare, Borsten, Monofile oder Drähte angeordnet sind und wobei die Haare, Borsten, Monofile oder Drähte (11, 11') mittels Schweissverbindung (10) im oder am Halteteil (5) gehalten werden und wobei das oder die Einlageelement(e) (9) und gegebenenfalls die Aufnahme (3) geformt ausgebildet ist (sind), welche Form mit der Form des Pinsels bzw. der Bürste (12) übereinstimmt, welche Form durch die Haare, Borsten, Monofile oder Drähte gebildet wird, und wobei das Einlageelement (9) aus einem mittels Wellen- bzw. Feldlinien anregbaren Material besteht.

20. Pinsel oder Bürste nach Anspruch 19, dadurch gekennzeichnet, dass das Einlageelement (9) aus einem elektrisch leitenden Material, vorzugsweise aus einem Metall, wie Eisen oder Kupfer, besteht.

21. Pinsel oder Bürste nach einem der Ansprüche 19 oder 20, dadurch gekennzeichnet, dass das Einlageelement (9) scheiben-, platten-, draht-, ring-, gitter- oder folienartig ausgebildet ist.

22. Pinsel oder Bürste nach einem der Ansprüche 19 bis 21, dadurch gekennzeichnet, dass es sich um eine Zahnbürste handelt mit einem Zahnbürstenkopf, aufweisend eine spezielle Formgebung, wie beispielsweise einen Schriftzug oder eine gegenständliche Form, geeignet, um ein spezielles Zielpublikum anzusprechen.

## Claims

1. A method for producing a specific shape on a brush or paint brush with a fastening part (1, 1', 1", 5) on or in which bristles, hairs, monofilaments, wires (11, 11', 11"), etc. are firmly arranged, whereby the bristles, hairs, monofilaments or wires placed in or on said fastening part or in a cavity (3) provided in the latter are joined to said fastening part or to said cavity by means of welding, whereby welding is stimulated or started by means of waves or field lines applied or directed to said fastening part and/or to said bristles, hairs, monofilaments or wires (11, 11', 11"), with an insert (9 placed or introduced in or on fastening part (1, 1', 1", 5) being excited or heated to form the weld joint, characterised in that said hairs, bristles, monofilaments or wires rest with one end against insert (9) and the shape is obtained by means of insert (9) or insert (9) and cavity (3), which are specially adapted to the shape to be obtained (12, 12') for the paint brush or brush.

2. The method according to claim 1, characterised in that at least one insert (9) is first introduced or placed in or on the fastening part and then said hairs, bristles, monofilaments or wires (11, 11') are placed and next a high frequency field, an electric, electromagnetic and/or magnetic field is generated to heat the insert so that said hairs, bristles, monofilaments or wires resting against said insert, and/or said fastening part melt at least to produce the weld joint.

3. A method for producing a specific shape on a brush or paint brush with a fastening part (1, 1', 1", 5) on or in which bristles, hairs, monofilaments, wires (11, 11', 11"), etc. are firmly arranged, whereby the bristles, hairs, monofilaments or wires placed in or on said fastening part or in a cavity (3) provided in the latter are joined to said fastening part or to said cavity by means of welding, whereby said hairs, bristles, monofilaments or wires (11, 11') are first placed on an insert (9) that is excited and heated by means of field lines or waves to soften or melt said hairs, bristles, monofilaments or wires placed, in order to produce a weld joint with the insert, and then said insert with the hairs, bristles, monofilaments or wires welded on it is placed on or in the fastening part and joined to the latter mechanically or by means of bonding or further welding, characterised in that said hairs, bristles, monofilaments or wires rest with one end against insert (9) and the shape is obtained by means of insert (9) or insert (9) and cavity (3), which are specially adapted to the shape to be obtained (12, 12') for the paint brush or brush.

4. The method according to any of claims 1 or 2, characterised in that an insert (9) is first introduced or placed in or on fastening part (1, 1', 1", 5) to be joined to it by welding by means of excitation through field lines or waves or mechanically or by bonding, and in that the hairs, bristles, monofilaments or wires (11, 11') in the region of insert (9) are then introduced or placed in or on the fastening part, after which the insert is excited by means of field lines or waves to start a further welding in temperature conditions that are modified compared to the first welding if necessary.

5. The method according to any of claims 1 to 4, characterised in that as an insert (9) one uses a highly conductive material, especially a metallic material, which is heated by inductive heating, the fastening part and/or the insert being provided in a primary coil (21) that surrounds said fastening part and/or said insert or is brought closer to them in order to generate so called induced eddy currents or a fast changing electromagnetic field.

6. The method according to any of claims 1 to 4, characterised in that insert (9) is heated by means of dielectric heating or capacitance current heating, a metallic or non metallic material with poor electric conductivity being used as an insert, whereby the insert together with two plate electrodes arranged on the outside of the fastening part and/or the insert form the lossy dielectric of a capacitor that is fed with high frequency.

7. The method according to any of claims 1 to 4, characterised in that for the heating of the insert, waves in high frequency range are used, such as microwaves or ultrasonic waves, whereby in the case of microwaves insert (9) is preferably made of a polar material which is heated by means of microwave stimulation.

8. The method according to any of claims 1 to 4, characterised in that insert (9) is an electric resistance element and in that for the heating of this element connecting points (24) are provided on the sides of the insert, for example on the fastening part, to heat said electric resistance element connected to an electric current flow.

9. The method according to any of claims 1 to 8, characterised in that an insert (9) in the form of a disc, plate, grid, ring, wire or foil is used.

10. The method according to any of claims 1 to 9, characterised in that the fastening part is a cavity (5) with side walls (3) in which the hairs, bristles, monofilaments or wires (11, 11', 11") are inserted.

11. The method according to any of claims 1 to 10, characterised in that on the fastening part there is provided an intermediate support which is melt by means of the insert, the latter being introduced or placed in or on the fastening plate and heated being excited by the waves or field lines, at least to produce the weld joint between the hairs, bristles, monofilaments or wires and the fastening part.

12. The method according to any of claims 1 to 11, characterised in that the insert has clearances (13) in the form of holes or gaps where the paintbrush of brush has therefore no hairs, bristles or monofilaments or only a lower density thereof.

13. An application of the method according to any of claims 1 to 12 to produce a paintbrush of brush shape representing some writing or a logo, which is especially adapted to provide said paintbrush or brush with an advertisement and/or to aim at a given public.

14. An application of the method according to any of claims 1 to 12 to manufacture a paintbrush (1') or a brush (1") .

15. The application according to claim 14 to manufacture a toothbrush.

16. The application according to claim 15 to manufacture a toothbrush comprising a toothbrush head with a special shape that represents especially some writing or an object aimed at a given public.

17. An application of the method according to any of claims 1 to 12 to manufacture a paintbrush (1, 1', 1") or a brush comprising regions with a higher density of hairs, bristles, monofilaments or wires, and regions with a lower density or regions with clearances to increase the flexibility of the paintbrush or brush.

18. The application of the method of claim 17 to manufacture a toothbrush.

19. A paintbrush or brush manufactured with the method according to any of claims 1 to 12, characterised by a fastening part (1, 1', 1", 5) comprising bristles, hairs, monofilaments of wires (11, 11') secured in or on said fastening part or in a cavity (3) of a fastening part, and having a specific shape ; and at least an insert (9) against which said hairs, bristles, monofilaments or wires rest, whereby said hairs, bristles, monofilaments or wires (11, 11') are held in or on fastening part (5) by means of a weld joint (10) and whereby insert(s) (9) and if necessary cavity (3) has (have) a given shape that fits the shape of paintbrush or brush (12), which is formed by the hairs, bristles, monofilaments or wires, and whereby insert (9) is made of a material adapted to be excited by means of waves or field lines.

20. The paintbrush or brush according to claim 19, characterised in that insert (9) is made of an electrically conductive material, preferably of a metal such as iron or copper.

21. The paintbrush or brush according to claim 19 or 20, characterised in that insert (9) has the shape of a disc, a plate, a wire, a ring, a grid or a foil.

22. The paintbrush or brush according to any of claims 19 to 21, characterised in that it is a toothbrush with a head having a special shape, showing for example some writing or an object aimed at a specific public.

## Revendications

1. Procédé pour produire une forme spécifique sur une brosse ou un pinceau comportant une partie de fixation (1, 1', 1", 5) sur ou dans laquelle des soies, des poils, des monofilaments, des fils métalliques (11, 11', 11"), etc. sont disposés solidement, selon lequel les soies, les poils, les monofilaments ou les fils métalliques placés dans ou sur la partie de fixation ou dans un creux (3) de celle-ci sont reliés par soudage à la partie de fixation ou au creux, étant précisé qu'on active ou qu'on déclenche le soudage à l'aide d'ondes ou de lignes de champ appliquées ou dirigées vers la partie de fixation et/ou les soies, poils, monofilaments ou fils métalliques (11, 11', 11"), en activant ou en chauffant un élément rapporté (9) placé ou introduit dans ou sur la partie de fixation (1, 1', 1", 5) afin de réaliser la soudure, caractérisé en ce que les poils, soies, monofilaments ou fils métalliques butent avec une extrémité contre l'élément rapporté (9), et la forme est obtenue grâce à cet élément rapporté (9) ou grâce à l'élément rapporté (9) et au creux (3), qui sont adaptés spécialement à la forme à obtenir (12, 12') pour le pinceau ou la brosse.

2. Procédé selon la revendication 1, caractérisé en ce qu'on commence par introduire ou par placer au moins un élément rapporté (9) dans ou sur la partie de fixation, puis on place les poils, soies, monofilaments ou fils métalliques (11, 11') et on génère ensuite un champ haute fréquence, un champ électrique, électromagnétique et/ou magnétique afin de chauffer l'élément rapporté, pour que les poils, soies, monofilaments ou fils métalliques qui butent contre l'élément, et/ou la partie de fixation soient au moins fondus en vue de la soudure.

3. Procédé pour produire une forme spécifique sur une brosse ou un pinceau comportant une partie de fixation (1, 1', 1", 5) sur ou dans laquelle des soies, des poils, des monofilaments, des fils métalliques (11, 11', 11"), etc. sont disposés solidement, selon lequel les soies, les poils, les monofilaments ou les fils métalliques placés dans ou sur la partie de fixation ou dans un creux (3) de celle-ci sont reliés par soudage à la partie de fixation ou au creux, étant précisé qu'on place tout d'abord les poils, soies, monofilaments ou fils métalliques (11, 11') sur un élément rapporté (9) que l'on active et chauffe à l'aide de lignes de champ ou d'ondes pour faire ramollir ou fondre les poils, soies, monofilaments ou fils métalliques placés, au moins en vue de réaliser une soudure avec l'élément rapporté, et qu'on place ensuite l'élément rapporté, avec les poils, soies, monofilaments ou fils métalliques soudés, sur ou dans la partie de fixation, à laquelle on le relie mécaniquement, par collage ou à l'aide d'une nouvelle soudure, caractérisé en ce que les poils, soies, monofilaments ou fils métalliques butent avec une extrémité contre l'élément rapporté (9), et la forme est obtenue grâce à cet élément rapporté (9) ou grâce à l'élément rapporté (9) et au creux (3), qui sont adaptés spécialement à la forme à obtenir (12, 12') pour le pinceau ou la brosse.

4. Procédé selon la revendication 1 ou 2, caractérisé en ce qu'on commence par introduire ou par placer un élément rapporté (9) dans ou sur la partie de fixation (1, 1', 1", 5) pour le relier à celle-ci par soudage à l'aide d'une activation par lignes de champ ou par ondes, ou bien mécaniquement ou encore par collage, et en ce qu'on introduit ou on place ensuite les poils, soies, monofilaments ou fils métalliques (11, 11') disposés dans la zone de l'élément rapporté (9) dans ou sur la partie de fixation, après quoi on active l'élément rapporté à l'aide de lignes de champ ou d'ondes afin de déclencher un autre soudage dans des conditions de température éventuellement modifiées par rapport au premier soudage.

5. Procédé selon l'une des revendications 1 à 4, caractérisé en ce qu'on utilise comme élément rapporté (9) un matériau bon conducteur tel qu'un matériau métallique, notamment, que l'on chauffe à l'aide d'un chauffage inductif en disposant la partie de fixation et/ou l'élément rapporté dans une bobine primaire (21) qui entoure la partie de fixation et/ou l'élément rapporté ou qui en este rapprochée, afin de générer ce qu'on appelle des courants de Foucault induits ou un champ électromagnétique à alternance rapide.

6. Procédé selon l'une des revendications 1 à 4, caractérisé en ce qu'on chauffe l'élément rapporté (9) par chauffage diélectrique ou capacitif en utilisant comme élément rapporté un matériau métallique ou non métallique mauvais conducteur d'électricité, étant précisé que l'élément rapporté forme avec deux électrodes à plaque disposées sur l'extérieur de la partie de fixation et/ou de l'élément rapporté le diélectrique présentant des pertes d'un condensateur qui est alimenté avec une haute fréquence.

7. Procédé selon l'une des revendications 1 à 4, caractérisé en ce que pour chauffer l'élément rapporté, on utilise des ondes de la plage des hautes fréquences telles que les micro-ondes ou les ondes ultrasonores, étant précisé que dans le cas des micro-ondes, l'élément rapporté (9) est fabriqué de préférence à partir d'un matériau polaire qui est chauffé grâce à une activation par micro-ondes.

8. Procédé selon l'une des revendications 1 à 4, caractérisé en ce que l'élément rapporté (9) consiste en un élément de résistance électrique et que pour chauffer cet élément, on prévoit sur les côtés de l'élément rapporté, par exemple sur la partie de fixation, des connexions (24) pour chauffer l'élément de résistance électrique relié à un flux de courant électrique.

9. Procédé selon l'une des revendications 1 à 8, caractérisé en ce qu'on utilise un élément rapporté (9) en forme de disque, de plaque, de grille, d'anneau, de fil métallique ou de feuille.

10. Procédé selon l'une des revendications 1 à 9, caractérisé en ce que la partie de fixation consiste en un creux (5) avec des parois latérales (3), dans lequel on introduit les poils, les soies, les monofilaments ou les fils métalliques (11, 11', 11").

11. Procédé selon l'une des revendications 1 à 10, caractérisé en ce qu'il est prévu, sur la partie de fixation, un support intermédiaire qui est fondu grâce à l'élément rapporté introduit ou placé dans ou sur la partie de fixation et chauffé grâce à l'activation à l'aide des ondes ou des lignes de champ, au moins pour former la soudure entre les poils, les soies, les monofilaments ou les fils métalliques et la partie de fixation.

12. Procédé selon l'une des revendications 1 à 11, caractérisé en ce que l'élément rapporté comporte des espaces libres (13) en forme de trous ou d'interstices au niveau desquels le pinceau ou la brosse ne comportent donc pas de poils, de soies ou de monofilaments, ou qu'une faible densité de ceux-ci.

13. Application du procédé selon l'une des revendications 1 à 12, pour produire une forme de pinceau ou de brosse représentant une inscription ou un logo, qui convient en particulier pour doter le pinceau ou la brosse d'un message publicitaire et/ou pour s'adresser à un public ciblé défini.

14. Application du procédé selon l'une des revendications 1 à 12 pour fabriquer un pinceau (1') ou une brosse (1") .

15. Application selon la revendication 14 pour fabriquer une brosse à dents.

16. Application selon la revendication 15 pour fabriquer une brosse à dents comprenant une tête de forme spéciale qui représente en particulier une inscription ou un objet pour un public ciblé défini.

17. Application du procédé selon l'une des revendications 1 à 12 pour fabriquer un pinceau (1, 1', 1") ou une brosse présentant des zones avec une plus grande densité de poils, de soies, de monofilaments ou de fils métalliques, et des zones avec une moins grande densité, ou bien des zones avec des espaces libres, afin d'augmenter la flexibilité du pinceau ou de la brosse.

18. Application du procédé selon la revendication 17 pour fabriquer une brosse à dents.

19. Pinceau ou brosse fabriqués à l'aide d'un procédé selon l'une des revendications 1 à 12, caractérisés par une partie de fixation (1, 1', 1", 5) qui comporte des soies, des poils, des monofilaments ou des fils métalliques (11, 11') immobilisés dans ou sur la partie de fixation ou dans un creux (3) d'une partie de fixation, et qui présente une forme spécifique ; et au moins un élément rapporté (9) qui est disposé dans ou sur la partie de fixation (1, 1', 1", 5) et contre lequel butent les poils, les soies, les monofimalents ou les fils métalliques, étant précisé que les poils, les soies, les monofilaments ou les fils métalliques (11, 11') sont retenus dans ou sur la partie de fixation (5) à l'aide d'une soudure (10), que le ou les éléments rapportés (9) et éventuellement le creux (3) ont une forme définie qui correspond à la forme du pinceau ou de la brosse (12), laquelle est formée par les poils, les soies, les monofilaments ou les fils métalliques, et que l'élément rapporté (9) se compose d'un matériau apte à être activé à l'aide d'ondes ou de lignes de champ.

20. Pinceau ou brosse selon la revendication 19, caractérisés en ce que l'élément rapporté (9) se compose d'un matériau conducteur d'électricité, de préférence un métal tel que du fer ou du cuivre.

21. Pinceau ou brosse selon la revendication 19 ou 20, caractérisés en ce que l'élément rapporté (9) a la forme d'un disque, d'une plaque, d'un fil métallique, d'un anneau, d'une grille ou d'une feuille.

22. Pinceau ou brosse selon l'une des revendications 19 à 21, caractérisés en ce qu'il s'agit d'une brosse à dents avec une tête présentant une forme spéciale, comme par exemple une inscription ou la forme d'un objet, pour un public ciblé spécifique.
